# EUROPÄISCHE PATENTSCHRIFT

(11) **EP 2 214 267 B1**
(45) Veröffentlichungstag und Bekanntmachung des Hinweises auf die Patenterteilung: **04.06.2014**
(21) Anmeldenummer: 10151742.3
(22) Anmeldetag: 27.01.2010
(51) Int. Cl.: H01R 9/26

(54) **Verfahren zum Markieren von Reihenklemmen**
Method for marking terminals
Procédé de marquage de borniers

(30) Priorität: 30.01.2009 DE 202009001157 U; 11.04.2009 DE 102009017266
(43) Veröffentlichungstag der Anmeldung: 04.08.2010
(73) Patentinhaber: Weidmüller Interface GmbH & Co. KG, 32758 Detmold (DE)
(72) Erfinder: Holterhoff, Klaus, 57462, Olpe (DE)
(74) Vertreter: Specht, Peter

(56) Entgegenhaltungen:
- EP-A1- 0 352 347
- GB-A- 2 260 654
- GB-A- 2 373 377
- US-A- 3 293 593
- US-A- 4 637 676
- US-A1- 2005 204 595
- US-A1- 2007 220 742
- US-A1- 2008 176 456

## Beschreibung

Die Erfindung betrifft ein Verfahren zum Markieren einer Reihenklemmenanordnung aus einzelnen, auf eine Montagebasis, die eine Tragschiene ist, montierten Reihenklemmen.

Es ist bekannt, Reihenklemmen mit Rastmitteln, insbesondere einer oder mehreren Rastnuten, zu versehen, die in ihrem Zusammenspiel bei einer auf eine Tragschiene aufgerasteten Reihenklemmenanordnung einen sich über mehrere der Reihenklemmen erstreckenden Rastkanal ausbilden.

In die Rastnuten können sodann Markierer, d.h. in der Regel kleine Kunststoffschildchen mit Rastfüßen zum Eingriff in die Rastnut(en) aufgerastet werden.

Zum Stand der Technik werden die US 4,637,676 und die GB 2 260 654 genannt.

Diese Handhabung hat sich zwar an sich bewährt, ist aber in Hinsicht auf eine nachträgliche Beschriftung einer bereits auf eine Tragschiene montierten Reihenklemmenanordnung ungeeignet.

Die Lösung dieses Problems ist die Aufgabe der Erfindung.

Die Erfindung löst diese Aufgabe durch den Gegenstand des Anspruchs 1.

Die Erfindung schafft zunächst ein Verfahren zum Markieren einer Reihenklemmenanordnung aus einzelnen, auf eine Montagebasis, die eine Tragschiene ist, montierten Reihenklemmen, wobei auf die Reihenklemmenanordnung nach der Montage auf der Tragschiene eine aushärtbare Kunststoff-Formmasse aufgebracht wird, die nach ihrem Aushärten eine sich über mehr als eine Reihenklemmen der Reihenklemmenanordnung erstreckende Markierfläche ausbildet. Sodann wird die Markierfläche nach ihrem Aushärten mit einer Beschriftung versehen.

Nach der Erfindung besteht die Markierfläche nicht aus kleinen einzelnen Markierern sondern mit der Kunststoffformmasse wird in einfacher Weise nach dem Montieren der Reihenklemmenanordnung eine durchgehend beschriftbare Markierfläche gebildet, die insbesondere auch in Hinsicht auf eine Beschriftung mit einem Laser besonders geeignet ist.

Bevorzugt wird die Kunststoff-Formmasse im Bereich einer oder mehrerer Rastnut(en) der Reihenklemmenanordnung derart aufgebracht, dass sie in diese Rastnuten eingreift.

Mittels der Formmasse ist insbesondere eine Belaserung möglich, besonders bei unterschiedlichen Klemmengrößen bzw. Positionen.

Die Formmasse kann mittels Dispenser und Formgeber in Position gebracht werden.

Da keine mosaikartige sondern vorzugsweise eine durchgehend ebene Fläche über mehrere Reihenklemmen hinweg gebildet wird, steht mehr Beschriftungsfläche zur Verfügung.

Der Begriff der Reihenklemme ist zudem nicht zu eng zu fassen. Er umfasst elektrische Reihenklemmen zum Anschließen von Leitern aber beispielsweise auch sonstige auf eine Montagebasis aufreihbare Gehäuse.

Vorteilhafte Ausgestaltungen der Erfindung sind den Unteransprüchen zu entnehmen.

Nachfolgend wird die Erfindung anhand von Ausführungsbeispielen näher beschrieben. Es zeigt:
- Fig. 1: eine perspektivische Ansicht einer auf eine Tragschiene montierten Reihenklemmenanordnung;
- Fig. 2: eine Reihenklemmenanordnung mit einem Markierer, der nach dem erfindungsgemäßen Verfahren hergestellt ist; und
- Fig. 3: die Reihenklemmenanordnung aus Fig. 1 in einem mit Markierern nach dem Stand der Technik versehenen Zustand;

Fig. 1 eine perspektivische Ansicht einer auf eine Tragschiene 1 montierten Reihenklemmenanordnung 2 aus einzelnen Reihenklemmen 3, die neben (hier nicht zu erkennenden) Leiteranschlüssen (siehe aber die Leitereinführöffnungen 4), mehrere sich in Tragschienenrichtung erstreckende Rastnuten 5 aufweist, die über mehrere Reihenklemmen hinweg jeweils durchgehende Rastkanäle ausbilden.

Auf diese Rastnuten 5 können - wie in Fig. 3 zu erkennen - Markiererschilder 6 aufgerastet werden, wobei jede einzelne der Reihenklemmen 3 mit einem der Markiererschilder 6 versehen wird.

Damit ergibt sich eine nicht durchgehende, mosaikartige Fläche, die nur schwer oder nicht als ganzes beschriftbar ist. Insbesondere ist sie nicht einer Laserbeschriftung zugänglich.

Dieses Problem wird - wie aus Fig. 2 ersichtlich - erfindungsgemäß dadurch gelöst, dass auf die Reihenklemmenanordnung 2 nach der Montage auf der Tragschiene 1 zumindest im Bereich der einen oder ggf. im Bereich mehrere der Rastnuten 5 eine aushärtbare Kunststoff-Formmasse aufgebracht wird, die nach ihrem Aushärten eine sich über mehr als eine Reihenklemmen 3 der Reihenklemmenanordnung 2 erstreckende Markierfläche 7 ausbildet.

Da sich diese Markierfläche 7 über mehrere der Reihenklemmen 3 erstreckt, ist sie leicht durchgängig beschriftbar.

Insbesondere kann sie auch nachträglich mit einem Laser beschrittet werden, wobei eine "Beschriftung" 8 in die Oberfläche der Markierfläche mit dem Laser eingebrannt wird. Denkbar ist auch, sie auf andere Weise zu beschriften.

Anzumerken, ist, dass derart ggf. auch bei Reihenklemmen unterschiedlicher Größe eine durchgehende Markierfläche ausgebildet werden kann, die dann abschnittsweise eine verschiedene Dicke aufweist.

Besonders bevorzugt wird die Kunststoff-Formmasse derart aufgebracht, dass sie sich in die aus den Rastnuten 3 gebildeten Rastkanäle die Markierfläche 7 verankernd eingreift.

### Bezugszeichen

- Tragschiene: 1
- Reihenklemmenanordnung: 2
- Reihenklemmen: 3
- Leitereinführöffnungen: 4
- Rastnuten: 5
- Markiererschilder: 6
- Markierfläche: 7
- Beschriftung: 8

## Patentansprüche

1. Verfahren zur Markieren einer Reihenklemmenanordnung (2) aus einzelnen, auf eine Montagebasis, die eine Tragschiene (1) ist, montierten Reihenklemmen (3), **dadurch gekennzeichnet, dass** auf die Reihenklemmenanordnung (2) nach der Montage auf der Tragschiene (1) eine aushärtbare Kunststoff-Formmasse aufgebracht wird, die nach ihrem Aushärten eine sich über mehr als eine Reihenklemme (3) der Reihenklemmenanordnung (2) erstreckende Markierfläche (7) ausbildet, welche nach ihrem Aushärten mit einer Beschriftung (8) versehen wird.

2. Verfahren nach Anspruch 1, **dadurch gekennzeichnet, dass** die Kunststoff-Formmasse im Bereich einer oder mehrerer Rastnut(en) der Reihenklemmenanordnung derart aufgebracht wird, dass sie in diese Rastnuten eingreift.

3. Verfahren nach Anspruch 2, **dadurch gekennzeichnet, dass** die Markierfläche nach ihrem Aushärten mit einem Laser mit der Beschriftung (8) versehen wird.

## Claims

1. A method for marking a terminal block arrangement (2) consisting of individual terminal blocks (3) which are mounted on a mounting base which is a mounting rail (1), **characterized in that** a curable plastic moulding compound is applied to the terminal block arrangement (2) after mounting on the mounting rail (1), which moulding compound, after its curing, forms a marking surface (7) extending over more than one terminal block (3) of the terminal block arrangement (2), which marking surface is provided with a labelling (8) after its curing.

2. A method according to claim 1, **characterized in that** the plastic moulding compound is applied in the region of one or several latching grooves of the terminal block arrangement in such a way that it engages in said latching grooves.

3. A method according to claim 2, **characterized in that** the marking surface is provided with the labelling (8) by a laser after its curing.

## Revendications

1. Procédé pour marquer une disposition de bornes serre-fil (2) composée de bornes serre-fil (3) séparées montées sur une base de montage qui est un rail porteur (1), **caractérisé en ce qu'**est appliquée sur la disposition de bornes serre-fil (2), après le montage sur le rail porteur (1), une masse à mettre en forme en plastique durcissable, qui forme après son durcissement une surface de marquage (7) s'étendant par-dessus plus d'une borne serre-fil (3) de la disposition de bornes serre-fil (2) qui est munie d'un marquage (8) après son durcissement.

2. Procédé selon la revendication 1, **caractérisé en ce que** la masse à mettre en forme en plastique est appliquée au niveau d'une ou plusieurs gorges d'engagement de la disposition de bornes serre-fil de manière à se mettre en prise dans ces gorges d'engagement.

3. Procédé selon la revendication 2, **caractérisé en ce que** la surface de marquage est munie du marquage (8) après son durcissement à l'aide d'un laser.
